# EUROPÄISCHE PATENTSCHRIFT

(11) **EP 0 380 573 B1**
(45) Veröffentlichungstag und Bekanntmachung des Hinweises auf die Patenterteilung: **17.03.1993**
(21) Anmeldenummer: 88909086.6
(22) Anmeldetag: 28.09.1988
(51) Int. Cl.: D01G 13/00

(54) **KASTENSPEISER ZUR HERSTELLUNG EINER MISCHUNG AUS FASERGUT, INSBESONDERE TEXTILFASERGUT**
HOPPER FEEDER FOR PRODUCING A MIXTURE OF FIBROUS MATERIAL IN PARTICULAR TEXTILE FIBROUS MATERIAL
CHARGEUSE A ALIMENTATION AUTOMATIQUE POUR PRODUIRE UN MELANGE DE MATIERES FIBREUSES, NOTAMMENT DE MATIERES FIBREUSES TEXTILES

(30) Priorität: 10.10.1987 DE 8713616 U
(43) Veröffentlichungstag der Anmeldung: 08.08.1990
(73) Patentinhaber: HERGETH HOLLINGSWORTH GMBH, D-48249 Dülmen (DE)
(72) Erfinder: PINTO, Akiva, D-4000 Düsseldorf (DE); LUCASSEN, Günter, D-4358 Haltern (DE); BOCHT, Bernhard, D-7265 Neubulach (DE)
(74) Vertreter: von Kreisler, Alek, Dipl.-Chem.
(86) Internationale Anmeldenummer: EP8800871
(87) Internationale Veröffentlichungsnummer: WO8903439

(56) Entgegenhaltungen:
- DE-A- 2 436 096
- DE-B- 1 152 923
- US-A- 3 141 199
- US-A- 4 043 464
- US-A- 4 165 280

## Beschreibung

Die Erfindung bezieht sich auf einen Kastenspeiser zur Herstellung einer Mischung aus Fasergut, insbesondere natürlichem oder synthetischem Textilfasergut, z.B. Baumwolle u. dgl., mit am unteren Rande des Füllschachtes angeordnetem Bodenförderband und einem vom Bodenförderband in dessen Arbeitsrichtung nach aufwärts gerichteten Abarbeitungsaggregat, z.B. einem Steignadellattentuch (DE-AS 1 152 923).

Zur Erzielung einer Flockenmischung bereist in einem Kastenspeiser, von dem das Gut zu einer Verarbeitungsmaschine weitergeführt werden kann, ist die Ausbildung der Flockenführung im Kastenspeiser von besonderer Bedeutung. Hierbei geht es darum, den Transport des Fasergutes in dem Kastenspeiser so zu gestalten, daß das Fasergut in vorbestimmter Weise in dem Raum des Kastenspeisers abgelegt, weitergeführt und zu dem Nadellattentuch herangebracht wird unter dem Gesichtspunkt, eine Gleichmäßigkeit der Förderung und Bearbeitung des Fasergutes in dem Kastenspeiser zu gewährleisten.

In der US- A 4 043 464 ist eine Vorrichtung zum Öffnen von Faserballen beschrieben, bei der eine hin- und herfahrbare Zupfeinrichtung verwendet wird, mittels der Fasermaterial von den Ballen einer Ballenschau nach oben hin abgezupft und das abgezupfte Material einem Vorratsbehälter zur weiteren Bearbeitung zugeführt wird. Die Zupfvorrichtung befindet sich auf einer Art Laufkran, auf dem sie hin- und herbewegt werden kann, wobei der Laufkran auf Schienen längs der Ballenschau verfahrbar ist.

Die US-A 4 165 280 befaßt sich mit einem Kastenspeiser bekannter Art, wobei das Material in dem Kastenspeiser gereinigt werden soll. Der Kastenspeiser weist ein Bodenförderband in der Form eines Lattenförderers auf, wobei am ende des Bodenförderers ein schräg gestelltes Steignadellattentuch vorgesehen ist. Das Fasermaterial wird von der hinteren Wand des Kastenspeisers in den Füllraum desselben zugeführt und befindet sich unregelmäßig gehäuft in dem Füllraum. Zur Durchführung einer Reinigungswirkung ist der horizontale Lattenförderer mit Bürstenreihen versehen, die unter dem Faserhaufen hinwegstreichen. Die Bürsten, die spinnbare Fasern enthalten, wirken mit den Nadeln zusammen, die sich an dem Schrägförderer befinden. Dadurch sollen spinnbare Fasern von den Bürsten abgenommen werden, während Kurzfasern und sonstige Verunreinigungen unterhalb des Horizontalförderers abgegeben und gesammelt werden.

In dem Füllraum des Kastenspeisers der US-A 4 165 280 ist dicht oberhalb des Horizontalförderers ein kleines Schrägblech vorgesehen, das dazu dient, den Spalt über dem Horizontalförderer bis zu der hinteren Kastenwand abgedeckt zu halten. Das Fördermaterial bleibt in dem Füllraum des Kastenspeisers unregelmäßig gehäuft und gelangt so zu dem aufwärts gerichteten Abarbeitungsaggregat, von dem das Fasergut über eine Abnehmerwalze weitertransportiert wird.

Aufgabe der Erfindung ist es, die Ausbildung der Flockenführung im Kastenspeiser zur Erzielung einer Flockenmischung in besonderer Art vorzusehen. Hierzu wird der Transport des Fasergutes in den Kastenspeiser so gestaltet, daß das Fasergut in vorbestimmter Weise im Raum des Kastenspeisers abgelegt, weitergeführt und zu dem Nadellattentuch herangebracht wird unter dem Gesichtspunkt, eine Gleichmäßigkeit der Förderung und Bearbeitung des Fasergutes im Kastenspeiser zu gewährleisten. Die Erfindung zeichnet sich hierdurch dadurch aus, daß bei einer an sich bekannten hin- und herbewegbaren Zuführungsvorrichtung für das Fasergut zum Füllschacht in dem unteren Teil des Füllschachtes von dessen Wand ausgehend eine in Arbeitsrichtung des Bodenförderbandes und nach unten gerichtete sich mindestens zur Hälfte des Bodenförderbandes erstreckende Strägfläche und über der Übergangsstelle des Bodenförderbandes zum Abarbeitungsaggregat eine frei drehbare Walze angeordnet sind, welche mit der Fasergutsäule des Steignadellattentuches zusammenwirkt.

Durch die hin- und herbewegbare Zuführungsvorrichtung für das Fasergut zum Füllschacht ergibt sich ein schichtenweises Aufbauen der Fasersäule in dem Vorratsbehälter des Kastenspeisers. Durch die Anordnung einer Schrägfläche, die an der Rückwand des Füllschachtes nach unten gerichtet ist und sich mindestens zur Hälfte des Bodenförderbandes erstreckt, wird das im Füllraum des Kastenspeisers befindliche Fasergut so beeinflußt, daß die Schichtenform der Fasersäule bis zum Abarbeitungsaggregat grundsätzlich erhalten bleibt. Eine solche Anordnung erfüllt den Zweck einer Homogenisierung und Intensivierung der Flockenmischung und zur Vergleichmäßigung der Materialdichtenschwankung, sowie zum Ausgleich von Unterschieden in der Materialfeuchtigkeit. Eine homogene Durchmischung des Materials ist notwendig, um höchste Ausspinngrenzen zu erreichen und die Fadenbruchzahl extrem niedrig zu halten. Die frei drehbare Walse dient zur Wahrung der geschichteten Fasergutsäule. Diese wird in der Schichtenform nach entsprechender Verschiebung durch das fest angeordnete Schrägblech mittels der Walze in fast senkrechter Lage zu dem Steignadeltuch zugeführt. Schrägblech und Walze dienen in gegenseitiger Wechselwirkung zum Erhalten der Schichtung der Fasergutsäule auf dem Weg zu dem Steignadellattentuch. Eine Unterbrechung des kontinuierlichen Mischvorganges läßt sich dadurch verhindern.

Die Walze kann in der Höhe verstellbar sein. Danach können in dem Füllschacht und in dem Raum oberhalb der Walze Lichtschranken vorgesehen sein.

Es ist zweckmäßig, unterhalb der unteren Umlenkrolle für das Abarbeitungsaggregat eine öffenbare Mulde vorzusehen, wobei das Muldenblech klappbar sein kann. Ferner kann in der Rückand des Gehäuses ein öffenbares fensterartiges Wandteil bzw. eine Tür unterhalb der Schrägfläche vorgesehen sein.

Die Erfindung wird anhand einer in der Zeichnung dargestellten Ausführungsform des Kastenspeisers gemäß der Erfindung nachstehend erläutert.

Die einzige Figur zeigt einen Kastenspeiser gemäß der Erfindung im Aufriss und im Schema.

Das Gehäuse 2 des Kastenspeisers 1 weist einen Füllraum bzw. Füllschacht 3 auf, in dessen unteren Teil eine Schrägfläche 4 angeordnet ist, die als Rutschfläche für die von der (nicht dargestellten) oberhalb der Öffnung des Füllschachtes angeordneten, hin- und herverlaufenden Zuführvorrichtung in den Schacht fallenden Fasern dient. Die Schrägfläche 4 ist vorteilhaft ein Rutschblech, das sich mindestens bis zur Hälfte der Länge der Bodenfläche 5 erstreckt. Die Schrägfläche 4 und die Bodenfläche 5, die vorteilhaft ein Bodenlattentuch ist, bilden die Bodenbegrenzung, auf die sich das eingespeiste Fasergut ablegen kann und dort zu einer Fasersäule sandwichartig aufgebaut wird. Das Bodenlattentuch wird vorteilhaft über einen Gleichstrommotor angetrieben. Dadurch ist eine kontinuierliche, stufenlose Abarbeitung mit gleichbleibender Flockengröße gewährleistet.

An das Bodenlattentuch 5 schließt sich ein in Arbeitsrichtung laufendes Abarbeitungsaggregat 6 an, das zweckmäßig als Steignadellattentuch ausgebildet ist. Unterhalb der unteren Umlenkrolle 6a des Steignadellattentuches ist eine Mulde 8 vorgesehen, die öffenbar ausgebildet ist. In dieser Mulde können sich in dem Fasergut befindliche Verunreinigungen, wie Schweranteile und sonstige Schmutzteile u.dgl., sammeln. Hierfür dient ein weiteres Schrägblech 9 auf der Rückseite des Steignadellattentuches. Die Mulde 8 ist vorteilhaft in dem Blech 9 anscharniert, so daß ausgeschiedene Verunreinigungen bei Stillstand der Maschine entfernt werden können.

In dem Raum 10 zwischen dem Füllschacht 3 und dem Nadellattentuch 6 ist eine Walze 11 oberhalb des Überganges von dem Bodenlattentuch 5 zu dem Steiglattentuch 6 angeordnet. Die Walze ist nicht angetrieben, sondern lose drehbar gelagert. In besonderen Fällen kann man auch einen Antrieb vorsehen. Diese Walze 11 dient zum Niederhalten der Fasergutsäule beim Abarbeiten derselben durch das Steignadellattentuch 6. Je nach den besonderen Verhältnissen und auch nach der Art des Fasergutes kann die Walze 11 in der Höhe verstellt werden.

In dem Füllschacht 3 und in dem Raum 10 befinden sich zweckmäßig Lichtschranken 13 und 14, mit denen das Niveau der Fasersäulen abgetastet werden kann. Die Lichtschranken dienen zur Steuerung der Zuspeisung des Fasergutes zu dem Kastenspeiser.

An der Rückwand des Gehäuses 2 kann eine Tür oder Klappe 15 vorgesehen sein, die sich unterhalb der Schrägfläche 4 befindet. Eine solche Klappe ermöglicht das Einspeisen von kleineren Fasergutpartien in den Kastenspeiser unmittelbar von Hand. Damit das Material unmittelbar zu dem Bodentransportband 5 gelangt, kann an der Unterseite der Tür 15 od.dgl. ein Leitblech 16 vorgesehen sein.

Das Steignadellattentuch 6 kann von einer Abstreifwalze 18 ausgekämmt werden. Die so frei gewordenen Faserflocken werden durch eine Öffnung 19 zur weiteren Bearbeitung abgeführt bzw. abgesaugt.

## Patentansprüche

1. Kastenspeiser (1) zur Herstellung einer Mischung aus Fasergut, insbesondere natürlichen oder synthetischem Textilfasergut, z.B. Baumwolle u.dgl. mit am unteren Rande des Füllschachtes (3) angeordnetem Bodenförderband (5) und einem vom Bodenförderband (5) in dessen Arbeitsrichtung nach aufwärts gerichteten Abarbeitungsaggregat (6), z.B. einem Steignadellattentuch, dadurch gekennzeichnet, daß bei einer an sich bekannten hin- und herbewegbaren Zuführungsvorrichtung für das Fasergut zum Füllschat in dem unteren Teil des Füllschachtes (3) von dessen Wand ausgehend eine in Arbeitsrichtung des Bodenförderbandes (5) und nach unten gerichtete sich mindestens zur Hälfte des Bödenförderbandes (5) erstreckende Schrägfläche (4) und über der Übergangsstelle des Bodenförderbandes (5) zum Abarbeitungsaggregat (6) eine frei drehbare Walze (11) angeordnet sind, welche mit der Fasergutsäule des Steignadellattentuches (6) zusammenwirkt.

2. Kastenspeiser nach Anspruch 1, dadurch gekennzeichnet, daß die Walze (11) in der Höhe verstellbar ist.

3. Kastenspeiser nach Anspruch 1 oder 2, dadurch gekennzeichnet, daß unterhalb der unteren Umlenkrolle (6a) für das Abarteitungsaggregat (6) eine öffenbare Mulde (8) vorgesehen ist.

4. Kastenspeiser nach Anspruch 3, dadurch gekennzeichnet, daß das Muldenblech (8) klappbar angeordnet ist.

5. Kastenspeiser nach einem der Ansprüche 1 bis 4, dadurch gekennzeichnet, daß in dem Füllschacht (3) und dem Raum (10) oberhalb der Walze (11) Lichtschranke (13,14) vorgesehen sind.

6. Kastenspeiser nach einem der Ansprüche 1 bis 5, dadurch gekennzeichnet, daß in der Rückwand des Gehäuses (2) ein öffenbares fensterartiges Wandteil (15) bzw. eine Tür unterhalb der Schrägfläche (4) vorgesehen ist.

## Claims

1. Hopper feeder (1) for producing a mixture of fiber material, in particular of natural or synthetic textile fibers, e.g. cotton and the like, comprising a bottom conveyer belt (5) arranged at the lower edge of the chute (3) and a reduction assembly (6) projecting upwardly from the bottom conveyer belt (5) in the working direction thereof, e.g. an upright spiked lattice,
**characterized in that**
in a reciprocating feed means for feeding the fiber material to the chute, being known as such, there are arranged, in the lower portion of the chute (3) and originating from the wall thereof, an inclined surface (4) being directed in working direction of the bottom conveyor belt (5) and downwardly and extending at least as far as to half the length of the bottom conveyor belt (5), and, above the transition point from the bottom conveyor belt (5) to the reduction assembly (6), a freely rotatable roller (11) cooperating with the column of fiber material of the upright spiked lattice (6).

2. Hopper feeder as set forth in claim 1, characterized in that the roller (11) is adjustable in height.

3. Hopper feeder as set forth in claim 1 or 2, characterized in that an openable through (8) is provided below the lower guide roll (6a) for the reduction assembly (6).

4. Hopper feeder as set forth in claim 3, characterized in that the trough panel (8) is pivotable.

5. Hopper feeder as set forth in any one of claims 1 to 4, characterized in that light barriers (13,14) are provided in the chute (3) and the space (10) above the roller (11).

6. Hopper feeder as set forth in any one of claims 1 to 5, characterized in that in the rear wall of the housing (2), an openable window-like wall member (15) or a door, resp. is provided beneath the inclined surface (4).

## Revendications

1. Chargeuse à alimentation automatique (1) pour produire un mélange de matières fibreuses, notamment de matières fibreuses textiles naturelles ou synthétiques, par exemple, coton et similaires, comportant une bande de transport de fond (5) disposée à la partie inférieure du conduit de remplissage (3) et un dispositif de dégrossissage (6), par exemple un lattis à aiguilles ascendant, orienté de la bande de transport de fond (5) vers le haut, dans le sens de fonctionnement de cette dernière, caractérisée en ce que, en plus d'un dispositif à mouvement de va-et-vient, connu en soi, pour l'alimentation des matières fibreuses vers le conduit de remplissage, sont disposés dans la partie inférieure du conduit de remplissage (3) un plan incliné (4) partant de la paroi dudit conduit, orienté dans le sens de fonctionnement de la bande de transport de fond (5) et vers le bas et s'étendant au moins jusqu'à la moitié de la bande de transport de fond (5) et, au-dessus de la zone de transition entre la bande de transport de fond (5) et le groupe de dégrossissage (6), un cylindre (11) à rotation libre coopérant avec la colonne de matières fibreuses du lattis à aiguilles ascendant (6).

2. Chargeuse à alimentation automatique suivant la revendication 1, caractérisée en ce que le cylindre (11) est réglable en hauteur.

3. Chargeuse à alimentation automatique suivant la revendication 1 ou 2, caractérisée en ce que sous la poulie de renvoi inférieure (6a) pour le dispositif de dégrossissage (6) est prévue une auge (8) pouvant être ouverte.

4. Chargeuse à alimentation automatique suivant la revendication 3, caractérisée en ce que la tôle de l'auge (8) est rabattable.

5. Chargeuse à alimentation automatique suivant l'une des revendications 1 à 4, caractérisée en ce que dans le conduit de remplissage (3) et l'espace (10) au-dessus du cylindre (11) sont prévues des cellules photo-électriques (13, 14).

6. Chargeuse à alimentation automatique suivant l'une des revendications 1 à 5, caractérisée en ce que dans la paroi arrière du boîtier (2) est prévue une partie de paroi (15) en forme de fenêtre pouvant être ouverte, ou une porte sous le plan incliné (4).
